# EUROPÄISCHE PATENTSCHRIFT

(11) **EP 2 227 526 B1**
(45) Veröffentlichungstag und Bekanntmachung des Hinweises auf die Patenterteilung: **04.04.2012**
(21) Anmeldenummer: 09801922.7
(22) Anmeldetag: 20.11.2009
(51) Int. Cl.: C10L 11/04

(54) **ANZÜNDHILFE**
KINDLING AID
ALLUME-FEU

(30) Priorität: 26.11.2008 DE 102008059083; 10.12.2008 DE 102008061266
(43) Veröffentlichungstag der Anmeldung: 15.09.2010
(73) Patentinhaber: Müller, Jörg, 74909 Meckesheim (DE)
(72) Erfinder: FLETTERER, Christine, 74909 Meckesheim (DE); MÜLLER, Georg, 74909 Meckesheim (DE)
(74) Vertreter: Ullrich & Naumann
(86) Internationale Anmeldenummer: PCT/DE2009/001644
(87) Internationale Veröffentlichungsnummer: WO 2010/060412

(56) Entgegenhaltungen:
- EP-A1- 1 375 632
- EP-A1- 2 096 159
- DE-A1- 19 628 827
- DE-U1- 20 115 274
- US-A- 3 395 003
- RÖMPP Online: "Wachse" Thieme Verlag 30. September 2007 (2007-09-30), XP002576985 Gefunden im Internet: URL:http://www.roempp.com/prod/index1.htm> [gefunden am 2010-04-09]

## Beschreibung

Die Erfindung betrifft eine Anzündhilfe für feste Brennstoffe wie Holz, Holzkohle, Kohle, etc., insbesondere zur Anwendung in Kachelöfen, Kaminen, Grillgeräten, etc., mit einem wachshaltigen brennbaren Trägermaterial.

Aus der EP 1 375 632 B1 ist eine Anzündhilfe bekannt. Im Konkreten handelt es sich dort um eine Anzündhilfe, bei der das Trägermaterial, im Konkreten naturbelassene Holzwolle, mit Paraffin getränkt Ist. Genauer gesagt besteht das Trägermaterial aus sogenannten Holzwolle-Seilabschnitten, bei denen die Paraffindichte im Innern der Anzündhilfe höher ist als im äußeren Bereich.

Die bekannte Anzündhilfe ist in vielerlei Hinsicht problematisch. Zum einen ist das Trägermaterial - durch und durch - mit Paraffin getränkt, wodurch sich ein ganz erheblicher Paraffinanteil ergibt. Dieser hohe Paraffinanteil erhöht nicht nur das Transportgewicht der bekannten Anzündhilfe, sondern bewirkt obendrein erhebliche Herstellkosten aufgrund des recht hohen Paraffingehalts.

Darüber hinaus bewirkt die höhere Paraffindichte im Innern der Anzündhilfe erhebliche Probleme beim Abbrand, nämlich dahingehend, dass sich mit der bekannten Anzündhilfe nur bedingt ein lodernder Effekt erzielen lässt, nämlich aufgrund der hohen Verdlchtung im Inneren. Wenngleich ein hoher Paraffinanteil vorliegt, hat es sich in der Praxis erwiesen, dass die hohe Paraffindichte im Inneren einem schnellen Entfachen des Feuers entgegenwirkt.

Aus der DE 196 28 827 sind Anzünder für feste Brennstoffe bekannt, die mit einem leicht entflammbaren Kohlenwasserstoff beschichtet sind. Die Kohlenwasserstoffe enthalten neben Pflanzenöl Aliphate mit C14 bis C19, also Paraffine. Das Trägermaterial liegt in Form von Pressplatten vor.

Aus der DE 201 15 274 U1 sind Kamin- und Grillanzünder bekannt, die einen Wellpapstreifen als Trägermaterial enthalten. Der Wellpapstreifen trägt eine Beschichtung aus Wachs.

Die US 3,395,003 A offenbart eine Anzündhilfe in Form eines Papierblattes, welches komplett mit einer Paraffinschicht überzogen ist.

Der vorliegenden Erfindung liegt nun die Aufgabe zugrunde, eine Anzündhilfe der gattungsbildenden Art derart auszugestalten und weiterzubilden, dass sie sich bei geringstmöglichen Materialkosten zum schnellen und dabei sicheren Entfachen eines Feuers im Kachelofen, Kamin, Grillgerät, etc. eignet.

Erfindungsgemäß ist die voranstehende Aufgabe durch die Merkmale des Patentanspruchs 1 gelöst. Danach ist das Trägermaterial nicht etwa mit Wachs getränkt, sondern lediglich mit Wachs, vorzugsweise mit Paraffin, beschichtet. Mit anderen Worten ist die Oberfläche des Trägermaterials mit Wachs, vorzugsweise mit Paraffin, versehen, wodurch sich ein ganz besonderer Brenneffekt ergibt.

Das Trägermaterial besteht aus Holzwolle oder Holzspänen. Es ist als ein seilartiges Material ausgeführt und dabei verdrillt bzw. getwistet. Es ist möglich, beim Herstellprozess der Anzündhilfe Fasern von Holzwolle gegeneinander zu verdrehen, ähnlich wie bei der Herstellung eines Seils. Im verdrillten Zustand lässt sich das Ganze mit Paraffin, besprühen, so dass dadurch obendrein ein gewisser Halt der verdrillten Fasern der Holzwolle erreicht wird.

In ganz besonders vorteilhafter Weise ist das Trägermaterial gleichmäßig über dessen Oberfläche hinweg mit Wachs, vorzugsweise mit Paraffin, beschichtet, wobei das Wachs, vorzugsweise Paraffin - wie zuvor ausgeführt - lediglich an der Oberfläche des Trägermaterials vorgesehen bzw. ausgebildet ist.

Im Konkreten ist es von Vorteil, wenn das Trägermaterial mit dem Wachs vorzugsweise mit Paraffin, besprüht ist. Bei dem Wachs kann es sich um beliebiges brennbares Wachs, vorzugsweise Paraffin, handeln, wobei darauf zu achten ist, dass es einem Reinheitsgrad entspricht, wie er von der Lebensmittelgesetzgebung verlangt wird. Außerdem sollte das Wachs, im lagernden Zustand wie auch beim Verbrennen der Anzündhilfe, geruchsneutral sein. Insoweit ist es von Vorteil, als Wachs ein Paraffin mit entsprechenden Merkmalen zu verwenden.

Das Trägermaterial ist aus Holzwolle bzw. Holzspänen.

In Bezug auf die Wirksamkeit bzw. Effizienz der Anzündhilfe ist es von weiterem Vorteil, wenn das Trägermaterial eine möglichst große Oberfläche aufweist. Dabei ist es wiederum von Vorteil, wenn das Trägermaterial eine irreguläre Oberfläche und/oder Gestalt hat.

Das Trägermaterial kann einen mittleren Durchmesser von etwa 1 cm bis 3 cm, vorzugsweise etwa 2 cm, haben. Wenngleich ein größerer Durchmesser mehr zum Anzünden geeignetes Material bedeutet, ist bei dickerem seilartigem Material die Herstellung und auch die Handhabung erschwert. Material im Bereich von 2 cm Durchmesser hat sich als vorteilhaft erwiesen.

Des Weiteren ist es von Vorteil, wenn das seilartige Trägermaterial in gut handhabbaren Portionen bereitgestellt wird. Dazu bietet es sich an, dass das seilartige Trägermaterial auf eine Länge von 3 cm bis 10 cm abgelängt bzw. portioniert wird, um nämlich dessen Handhabung und Verwendung zu erleichtern.

In Bezug auf die Bereitstellung der Anzündhilfe ist es denkbar, diese im verdrillten und portionierten Zustand entsprechend den voranstehenden Ausführungen anzubieten. Ebenso ist es denkbar, längere Seilabschnitte bereitzustellen, die durch mechanische Beeinflussung irregulär geformt und gegebenenfalls verknäult sind. So lassen sich auch mehrere Knäuels abgelängter Seilabschnitte miteinander kombinieren, wobei dies lediglich fakultativ in Frage kommt.

In erfindungsgemäßer Weise wird darüber hinaus ein Verfahren zur Herstellung einer Anzündhilfe angegeben, wonach das Trägermaterial zu einem seilartigen Gebilde verdrillt und mit flüssigem Wachs, insbesondere mit Paraffin, besprüht wird.

Wie bereits zuvor in Bezug auf die Anzündhilfe ausgeführt, handelt es sich in ganz besonders vorteilhafter Weise bei dem seilartigen Trägermaterial um ein Material aus Holzwolle, gegebenenfalls gemischt mit Holzspänen, wobei die seilartige Ausgestaltung durch Verdrillen bzw. Twisten erreicht wird. Letztendlich werden die Fasern der Holzwolle ähnlich der Herstellung eines Seils gegeneinander verdreht, wobei durch das mechanische Ineinandergreifen bereits ein gewisser Halt zwischen den Fasern erzeugt wird.

In ganz besonders vorteilhafter Weise wird das seilartige Trägermaterial noch während oder unmittelbar nach dem Verdrillen - an dessen Oberfläche - besprüht, wodurch die Festigkeit des verdrillten Trägermaterials begünstigt wird. Das mit Wachs besprühte Trägermaterial wird vorzugsweise unmittelbar nach dem Besprühen getrocknet, wobei dies durch ein Gebläse, gegebenenfalls unter Temperatureinwirkung, erfolgen kann. Jedenfalls verfestigt das Wachs an der Oberfläche des Trägermaterials, wodurch das Wachs zur Festigkeit des verdrillten Trägermaterials in erheblichem Maße beiträgt.

Anschließend wird das mit Wachs beschichtete Trägermaterial in vorgebbaren Längen geschnitten und entsprechend portioniert. Ebenso ist es möglich, das portionierte Trägermaterial zumindest geringfügig zu knäulen bzw. zu verformen, wodurch sich die Oberfläche des Trägermaterials zumindest geringfügig verformen lässt.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Patentansprüche und andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigt die
- einzige Fig.: in einer schematischen Ansicht ein Ausführungsbeispiel einer erfindungsgemäßen Anzündhilfe in Form eines seilartigen Trägermaterials mit verdrillten Fasern aus Holzwolle.

Die einzige Fig. zeigt in einer schematischen Ansicht ein Ausführungsbeispiel einer erfindungsgemäßen Anzündhilfe für feste Brennstoffe, beispielsweise zum Anzünden von Holz in einem offenen Kamin.

Die Anzündhilfe umfasst ein besonderes Trägermaterial 1, welches mit Wachs beschichtet ist. Im Konkreten handelt es sich bei dem Trägermaterial 1 um kombinierte Fasern 2 aus Holzwolle.

Entsprechend der Darstellung in der einzigen Fig. sind die Fasern 2 zu einem seilähnlichen Gebilde verdrillt und an der Oberfläche mit Wachs beschichtet. Diese Beschichtung wird durch Besprühen des Trägermaterials 1 im verdrillten Zustand erreicht, wodurch eine gewisse Formstabilität der verdrillten Fasern 2 erreicht wird.

Hinsichtlich weiterer Merkmale, die sich der einzigen Fig. nicht entnehmen lassen, sei zu Vermeidung von Wiederholungen auf den allgemeinen Teil der Beschreibung verwiesen.

Schließlich sei ausdrücklich darauf hingewiesen, dass das voranstehend beschriebene Ausführungsbeispiel der erfindungsgemäßen Anzündhilfe lediglich zur Erörterung der beanspruchten Lehre dient, diese jedoch nicht auf das Ausführungsbeispiel einschränkt.

### Bezugszeichenliste

- 1: Trägermaterial
- 2: Fasern

## Patentansprüche

1. Anzündhilfe für feste Brennstoffe wie Holz, Holzkohle, Kohle, etc., insbesondere zur Anwendung in Kachelöfen, Kaminen, Grillgeräten, etc., mit einem wachshaltigen brennbaren Trägermaterial (1),
**dadurch gekennzeichnet, dass** das Trägermaterial (1) mit dem Wachs, vorzugsweise mit Paraffin, beschichtet und als ein seilartlges Material, verdrillt/getwistet aus Holzwolle oder Holzspänen ausgeführt ist.

2. Anzündhilfe nach Anspruch 1, **dadurch gekennzeichnet, dass** das Trägermaterial (1) gleichmäßig über dessen Oberfläche hinweg mit dem Wachs, beschichtet ist.

3. Anzündhilfe nach Anspruch 1 oder 2, **dadurch gekennzeichnet, dass** das Trägermaterial (1) mit dem Wachs besprüht ist.

4. Anzündhilfe nach einem der Ansprüche 1 bis 3, **dadurch gekennzeichnet, dass** das seilartige Trägermaterial (1) einen mittleren Durchmesser von etwa 1 cm bis 3 cm, vorzugsweise etwa 2 cm, hat.

5. Anzündhilfe nach einem der Ansprüche 1 bis 4, **dadurch gekennzeichnet, dass** das seilartige Trägermaterial (1) auf eine Länge von 3 cm bis 10 cm abgelängt bzw. portioniert ist.

6. Anzündhilfe nach einem der Ansprüche 1 bis 5, **dadurch gekennzeichnet, dass** das seilartige Trägermaterial (1) irregulär geformt und ggf. verknäult ist.

7. Anzündhilfe nach Anspruch 6, **dadurch gekennzeichnet, dass** das Knäul zwei oder mehrere abgelängte Seilabschnitte umfasst.

8. Verfahren zur Herstellung einer Anzündhilfe nach einem der Ansprüche 1 bis 7, **dadurch gekennzeichnet, dass** das Trägermaterial (1) zu einem seilartigen Gebilde verdrillt und mit flüssigem Wachs, insbesondere mit Paraffin, besprüht wird.

9. Verfahren nach Anspruch 8, **dadurch gekennzeichnet, dass** das seilartige Trägermaterial (1) noch während oder unmittelbar nach dem Verdrillen besprüht wird.

10. Verfahren nach Anspruch 8 oder 9, **dadurch gekennzeichnet, dass** das mit Wachs besprühte Trägermaterial (1), vorzugsweise unmittelbar nach dem Besprühen, getrocknet wird.

11. Verfahren nach einem der Ansprüche 8 bis 10, **dadurch gekennzeichnet, dass** das mit Wachs beschichtete Trägermaterial (1) in vorgebbaren Längen geschnitten und entsprechen portioniert wird, wobei das portionierte Trägermaterial (1) zumindest geringfügig geknäult werden kann.

## Claims

1. Kindling aid for solid fuels, such as wood, charcoal, coal, etcetera, in particular for use in tiled stoves, fireplaces, grill units, etcetera, having a wax-containing combustible carrier material (1),
**characterised in that** the carrier material (1) is coated with the wax, preferably with paraffin, and is constructed as a rope-like material in a state twisted from wood wool or wood chips.

2. Kindling aid according to claim 1, **characterised in that** the carrier material (1) is coated with the wax uniformly over the surface thereof.

3. Kindling aid according to claim 1 or claim 2, **characterised in that** the carrier material (1) is sprayed with the wax.

4. Kindling aid according to any one of claims 1 to 3, **characterised in that** the rope-like carrier material (1) has a mean diameter of approximately from 1 cm to 3 cm, preferably approximately 2 cm.

5. Kindling aid according to any one of claims 1 to 4, **characterised in that** the rope-like carrier material (1) is cut or portioned to a length of from 3 cm to 10 cm.

6. Kindling aid according to any one of claims 1 to 5, **characterised in that** the rope-like carrier material (1) is irregularly shaped and may be wound.

7. Kindling aid according to claim 6, **characterised in that** the winding comprises two or more cut rope portions.

8. Method for producing a kindling aid according to any one of claims 1 to 7, **characterised in that** the carrier material (1) is twisted to form a rope-like formation and is sprayed with liquid wax, in particular with paraffin.

9. Method according to claim 8, **characterised in that** the rope-like carrier material (1) is sprayed during or immediately after the twisting operation.

10. Method according to claim 8 or claim 9, **characterised in that** the carrier material (1) sprayed with wax is dried, preferably immediately after the spraying operation.

11. Method according to any one of claims 8 to 10, **characterised in that** the carrier material (1) coated with wax is cut into predeterminable lengths and is portioned accordingly, the portioned carrier material (1) being able to be wound at least slightly.

## Revendications

1. Aide à l'allumage pour produits combustibles solides tels que bois, charbon de bois, charbons, etc., en particulier pour une utilisation dans des poêles en faïence, des cheminées, des appareils à griller, etc., comprenant un matériau support (1) combustible de type cire,
**caractérisée en ce que** le matériau support (1) est recouvert avec de la cire, de préférence avec de la paraffine et réalisé sous la forme d'un matériau de type câble, torsadé/tordu à base de laine de bois ou de copeaux de bois.

2. Aide à l'allumage selon la revendication 1, **caractérisée en ce que** le matériau support (1) est recouvert uniformément sur toute sa surface avec de la cire.

3. Aide à l'allumage selon la revendication 1 ou 2, **caractérisée en ce que** la cire est pulvérisée sur le matériau support (1).

4. Aide à l'allumage selon l'une des revendications 1 à 3, **caractérisée en ce que** le matériau support (1) de type câble a un diamètre moyen d'environ 1 cm à 3 cm, de préférence environ 2 cm.

5. Aide à l'allumage selon l'une des revendications 1 à 4, **caractérisée en ce que** le matériau support (1) de type câble est coupé et/ou portionné sur une longueur de 3 cm à 10 cm.

6. Aide à l'allumage selon l'une des revendications 1 à 5, **caractérisée en ce que** le matériau support (1) du type câble est formé de façon irrégulière et éventuellement pelotonné.

7. Aide à l'allumage selon la revendication 6, **caractérisée en ce que** la pelote comprend deux ou plusieurs parties de câble coupées à la longueur.

8. Procédé pour fabriquer une aide à l'allumage selon l'une des revendications 1 à 7, **caractérisé en ce que** le matériau support (1) est torsadé pour former une structure de type câble et fait l'objet d'une pulvérisation avec de la cire liquide, en particulier avec de la paraffine.

9. Procédé selon la revendication 8, **caractérisé en ce que** le matériau support (1) de type câble fait l'objet d'une pulvérisation encore pendant ou juste après le torsadage.

10. Procédé selon la revendication 8 ou 9, **caractérisé en ce que** le matériau support (1), qui a fait l'objet d'une pulvérisation de cire, est séché de préférence juste après la pulvérisation.

11. Procédé selon l'une des revendications 8 à 10, **caractérisé en ce que** le matériau support (1) recouvert de cire est coupé dans des longueurs prédéfinissables et est portionné en conséquence, le matériau support (1) portionné pouvant être au moins légèrement pelotonné.
